# DEMANDE DE BREVET EUROPEEN

(11) **EP 0 923 152 A1**
(43) Date de publication de la demande: **16.06.1999**
(21) Numéro de dépôt: 98403104.7
(22) Date de dépôt: 09.12.1998
(51) Int. Cl.: H01Q 1/24, H04B 1/38, H01Q 1/40, H01Q 9/30

(54) **Terminal portable de radiotéléphonie, à antenne filaire fixe**

(30) Priorité: 09.12.1997 FR 9715543
(71) Demandeur: SAGEM SA, 75116 Paris (FR)
(72) Inventeur: Senac, Jean-Christophe, 78000 Versailles (FR)
(74) Mandataire: Bloch, Gérard

(57) **Abrégé**

Le terminal radio portatif comporte une antenne fixe (6) comprenant un fil (7), dont au moins l'extrémité libre est entourée d'une enveloppe de protection (8), raccordé à une carte de circuit imprimé (2) et faisant saillie hors d'un boîtier (1) contenant la carte (2), l'enveloppe (8) étant surmoulée sur le fil (7) et comportant, dans une zone d'extrémité, des moyens (9) de fixation au boîtier (1).

## Description

La présente invention concerne le domaine général des terminaux portables comme ceux de la téléphonie cellulaire, par exemple du type GSM, ou encore les combinés radio associés à une base fixe des téléphones dits sans fil.

Les liaisons radio nécessitent une antenne de longueur supérieure à celle du corps du terminal si bien que la carte de circuit imprimé, portant les composants électroniques du terminal, comporte en bout une zone de connexion à laquelle se raccorde un fil d'antenne externe fixe qui prolonge une piste-antenne de la carte.

Au moins l'extrémité libre du fil d'antenne est logée dans un capuchon en matière plastique, destiné à éviter tout risque de blessure aux utilisateurs. En fabrication, on soude le fil d'antenne à la carte, on règle les composants radio de celle-ci aux fréquences voulues, puis on monte l'ensemble dans le boîtier. Bref, on réalise d'abord un montage électrique auquel on a facilement accès pour le régler sur table et ce n'est qu'ensuite que l'on habille le montage au moyen d'un boîtier et d'un capuchon d'antenne. Cette façon de procéder présente deux inconvénients. Tout d'abord, les réglages radio, sur table, sont effectués dans des conditions différentes des conditions réelles de fonctionnement, puisque le fil d'antenne est alors nu, sans son couplage avec le capuchon.

Ensuite, les réglages terminés, il faut enfiler le fil d'antenne dans le capuchon, ce qui est incommode, d'autant que ce fil est alors solidaire de la carte. On pourrait songer, à cet effet, à ménager un espace de section largement suffisante dans le capuchon, mais alors le couplage ci-dessus serait mal déterminé et pourrait varier.

Dans un domaine particulier voisin, celui des terminaux à antenne coulissante, tel qu'illustré par WO 97/02622, les réglages d'antenne ne peuvent être effectués qu'après montage dans le boîtier puisque celui-ci porte l'antenne à travers une bague de connexion au circuit imprimé. L'antenne doit alors obligatoirement être dans sa forme mécanique définitive, c'est-à-dire avec une enveloppe rigide surmoulée sur le fil d'antenne pour rigidifier l'ensemble et permettre de repousser l'antenne dans le boîtier et de l'en extraire en tirant sur son extrémité, coulissement dans la bague, deux butées opposées étant limiter sa course. Comme la carte montée n'est plus accessible, l'enveloppe d'antenne comporte un élément de réglage porté par l'enveloppe.

Revenant dans le domaine des terminaux à antenne fixe, la contrainte mécanique, de rigidité de l'antenne, évoquée ci-dessus n'existe pas et, même, on peut estimer que le risque de blessure évoqué au début est réduit si l'antenne est très souple, c'est-à-dire avec un fil de faible section monté libre dans une enveloppe souple.

La présente invention vise à permettre un réglage facile et peu coûteux d'une antenne fixe de terminal portable.

A cet effet, l'invention concerne un terminal radio portatif, comportant une antenne fixe comprenant un fil, dont au moins l'extrémité libre est entourée d'une enveloppe de protection, raccordé à une carte de circuit imprimé et faisant saillie hors d'un boîtier contenant la carte, caractérisé par le fait que l'antenne est monobloc et l'enveloppe est surmoulée sur le fil.

Ainsi, l'antenne constitue un composant de la carte, relié électriquement aux autres composants et se présentant d'emblée sous une forme définitive, permettant son réglage, aucune opération supplémentaire d'assemblage de ses éléments n'étant nécessaire. Le surmoulage peut être effectué avec tout matériau souple et donc conserver à l'antenne une certaine souplesse pour prévenir les risques de blessure.

L'invention sera mieux comprise à l'aide de la description suivante d'une forme de réalisation préférée du terminal de l'invention, en référence au dessin annexé, sur lequel :
- la figure 1 est une vue de face très schématique d'un terminal portable de radiotéléphonie cellulaire selon l'invention, et
- la figure 2 en est une vue latérale en coupe selon la ligne II-II de la figure 1.

Le terminal de radiotéléphonie représenté comporte un boîtier 1 contenant une carte de circuit imprimé 2 portant divers circuits électroniques et en particulier des circuits émetteurs-récepteurs 3 reliés à une piste-antenne 4 qui se prolonge, hors du boîtier 1, par une antenne externe fixe 6.

L'antenne externe 6 comporte un fil antenne ou âme centrale 7 entouré d'un surmoulage en matériau plastique 8, s'étendant ici sur toute la longueur de l'antenne 6. Par le choix du matériau plastique 8 et son épaisseur limitée, l'antenne 6 présente une souplesse garantie limitant les risques de blessure des personnes. En particulier, la section de l'enveloppe 10 pourrait être réduite dans le tronçon reliant sa zone d'extrémité libre au pied de l'antenne 6.

L'extrémité du fil 7 en pied de l'antenne 6 est dénudée et connectée électriquement à l'extrémité de la piste 4, précisément elle est soudée dans cet exemple à une plage 5 terminant cette piste 4. L'antenne 6 est ainsi monobloc et raccordée directement, de façon inamovible, à la plage 5. Elle constitue un élément fixe de la carte 2, ayant des caractéristiques électriques fixes ou figées et donc stables pour effectuer des réglages définitifs. En particulier, l'absence de connecteur en pied d'antenne évite les problèmes de pollution et d'usure à ce niveau, avec les problèmes de réflexions parasites qu'ils entraînent.

L'antenne 6 est fixée ici au boîtier 1. A cet effet, elle comporte, dans la zone de pied, une protubérance radiale 9, ou anneau partiel, coopérant avec un évidement dans l'épaisseur de la paroi du boîtier 1, afin d'empêcher toute translation axiale de l'antenne 6. L'évidement ci-dessus a une extension angulaire, autour de l'axe de l'antenne 6, limitée à la taille angulaire de la protubérance 9, si bien que l'antenne 6 est ici entièrement bloquée, sans possibilité de rotation.

En variante, il aurait pu être prévu de fixer le pied de l'antenne 6 à la carte 12, par exemple par collage sur une plage de celle-ci.

Comme le montre la figure 2, où a été représenté un haut-parleur 12 pour indiquer la face avant du terminal, l'antenne 6 présente, dans cet exemple, une orientation générale inclinée sur un plan longitudinal du boîtier 1, comme le plan de la carte 2. Plus précisément, l'antenne 6 comporte un tronçon de pied 10 sensiblement parallèle au plan de la carte 2 et un tronçon d'extrémité libre 11 s'écartant de ce plan, vers l'arrière du boîtier 1. Elle est ainsi, au moins partiellement, écartée de la tête de l'utilisateur, si bien que la transmission radio est moins affectée par celle-ci et est donc plus omnidirectionnelle en utilisation.

## Revendications

1. Terminal radio portatif, comportant une antenne fixe (6) comprenant un fil (7), dont au moins l'extrémité libre est entourée d'une enveloppe de protection (8), raccordé à une carte de circuit imprimé (2) et faisant saillie hors d'un boîtier (1) contenant la carte (2), caractérisé par le fait que l'antenne (6) est monobloc et l'enveloppe (8) est surmoulée sur le fil (7).

2. Terminal selon la revendication 1, dans lequel le fil (7) d'antenne se termine par une partie dénudée de pied de connexion à la carte (2).

3. Terminal selon l'une des revendications 1 et 2, dans lequel l'enveloppe (8) comporte, dans une zone d'extrémité, des moyens (9) de fixation au boîtier (1).

4. Terminal selon l'une des revendications 1 et 2, dans lequel l'enveloppe (8) comporte, dans une zone d'extrémité, des moyens de fixation à la carte (2).

5. Terminal selon l'une des revendications 1 à 4, dans lequel l'antenne (6) présente une orientation générale inclinée sur un plan longitudinal contenant la carte (2) du boîtier (1).

6. Terminal selon la revendication 5, dans lequel l'antenne (6) comporte un tronçon de pied sensiblement parallèle au plan de la carte (2) et un tronçon d'extrémité libre s'écartant dudit plan.

7. Terminal selon l'une des revendications 1 à 6, dans lequel l'antenne (6) présente des caractéristiques électriques fixes.
